# EUROPÄISCHE PATENTSCHRIFT

(11) **EP 1 475 761 B1**
(45) Veröffentlichungstag und Bekanntmachung des Hinweises auf die Patenterteilung: **08.11.2006**
(21) Anmeldenummer: 04008031.9
(22) Anmeldetag: 02.04.2004
(51) Int. Cl.: G08B 17/10, G08B 17/113

(54) **Vorrichtung zur visuellen Inspektion eines in einem Flugzeug angeordneten Rauchdetektors**
Device for visually inspecting a smoke detector located in an aircraft
Dispositif pour l'inspection visuelle d'un détecteur de fumée dans un aéronef

(30) Priorität: 02.05.2003 DE 10319688
(43) Veröffentlichungstag der Anmeldung: 10.11.2004
(73) Patentinhaber: Airbus Deutschland GmbH, 21129 Hamburg (DE)
(72) Erfinder: Bobenhausen, Axel, 28759 Bremen (DE)
(74) Vertreter: Hansmann, Dierk

(56) Entgegenhaltungen:
- EP-A- 0 549 888

## Beschreibung

Die Erfindung betrifft eine Vorrichtung zur visuellen Inspektion eines in einem Flugzeug angeordneten Rauchdetektors, der vorzugsweise in dem Abluftkanal einer Flugzeugtoilette Anwendung findet, wobei der Rauchdetektor durch Hindernisse, wie insbesondere Abdeckungen, Verklebungen oder dergleichen, an seiner Eintrittsöffnung oder an einem vorgesehenen Schutzgitter in seiner Funktion eingeschränkt bzw. gehindert wird.

Derzeit ist es in allen Flugzeugen, die mit Rauchwarneinrichtungen ausgerüstet sein müssen, notwendig, in den zugänglichen Bereichen wie beispielsweise Toiletten, Mannschaftsruheräumen oder dergleichen regelmäßig visuelle Inspektionen der Rauchsensoren durch die Flugzeugbesatzung durchführen zu lassen. Dieses erfolgt bei Langstreckenflügen etwa alle 15 Minuten und bedeutet, dass eine Überprüfung dahin erfolgt, ob die Rauchdetektoren oder zugeordnete Lüftungszugänge verklebt bzw. abgedeckt sind. Es wird somit bisher durch eine reine visuelle Kontrolle festgestellt, ob Rauchdetektoren im Flugzeug durch vorhandene Hindernisse abgedeckt bzw. zugestellt sind und somit lediglich eine eingeschränkte oder gar keine Funktion von Rauchmeldern gegeben ist. In Bereichen, in denen ungefilterte Luft verwendet wird, können sich solche Blockierungen in nachteiliger Weise sehr schnell aufbauen.

Der Erfindung liegt daher die Aufgabe zugrunde, eine Vorrichtung der eingangs genannten Art zu schaffen, durch welche eine permanente Überwachung von Rauchdetektoren im Hinblick auf eventuelle Blockaden oder Manipulationen automatisch ermöglicht wird.

Die Aufgabe wird erfindungsgemäß dadurch gelöst, dass mindestens zwei Luftdrucksensoren in der Nähe des Rauchdetektors angeordnet sind, die aufgrund einer Abdeckung des Rauchdetektors und / oder des Schutzgitters auftretende Luftdruckunterschiede erfassen, und dass den Luftdrucksensoren eine Auswerte- und Anzeigeeinrichtung zur Ermittlung und Anzeige von den Rauchdetektor in seiner Funktion einschränkenden Hindernissen nachgeordnet ist.

Erfindungsgemäße weiterbildungen der Vorrichtung sind in den Unteransprüchen 2 bis 10 beschrieben.

Es wird in vorteilhafter Weise eine technische Möglichkeit realisiert, die es permanent erlaubt, festzustellen, dass eine Detektion von Rauch in einem Flugzeug durch eine Blockade der Rauchdetektoren eingeschränkt bzw. verhindert wird. Ein wesentlicher Vorteil der Erfindung besteht auch darin, dass durch Betätigungszeiträume eine Fehlreaktion im Falle von kurzfristigen Druckschwankungen, wie z. B. im Falle einer Vakuumtoilette, verhindert werden können. Eine festgestellte Blockade eines Rauchdetektors kann in vorteilhafter Weise lokal, in der Flugzeugkabine oder außerhalb des betroffenen Raumes angezeigt werden bzw. auch einem zentralen Wartungssystem mitgeteilt werden.

In der Zeichnung ist ein Ausführungsbeispiel nach der Erfindung dargestellt, und zwar zeigt:
- Fig. 1:: einen in einer Flugzeugtoilette angeordneten Rauchdetektor, dem insgesamt drei Luftdrucksensoren zugeordnet sind,
und
- Fig. 2:: einen Rauchdetektor mit zwei Luftdrucksensoren und einem Rohrsystem, wobei ein Rohr des Systems der Raucheintrittsöffnung und ein weiteres Rohr der Rauchaustrittsöffnung des Rauchdetektors zugeordnet ist.

In Fig. 1 weist ein Toilettenraum 4 in einem zeichnerisch nicht dargestellten Flugzeug eine Decke 5 auf, in der ein Schutzgitter 6 eingearbeitet ist. Oberhalb des Schutzgitters 6 bzw. der Decke 5 ist ein Rauchdetektor 7 mit zugehöriger Raucheintrittsöffnung 7a befestigt, und zwar an der Innenwand 8a einer Absaughaube 8 eines Abluftkanals 9 des Toilettenraumes 4. In der Nähe des Rauchdetektors 7 befinden sich insgesamt drei Luftdrucksensoren 1, 2 und 3, von denen der erste im Toilettenraum 4, der zweite an der Innenwand 8a der Absaughaube 8 sowie der dritte im Rauchdetektor 7 angeordnet ist.

Jeweils zwei der Luftdrucksensoren 1, 2 oder 3 erfassen Luftdruckunterschiede, die aufgrund einer Abdeckung des Rauchdetektors 7, insbesondere seiner Raucheintrittsöffnung 7a, und / oder des Schutzgitters 6 auftreten, wobei es sich um Verklebungen oder dergleichen handeln kann. Um diese Hindernisse zu erkennen, die den Rauchdetektor 7 in seiner Funktion einschränken oder gar verhindern, ist den Luftdrucksensoren 1, 2 und 3 eine Auswerte- und Anzeigeeinrichtung zur Ermittlung und Anzeige von den Rauchdetektor 7 in seiner Funktion ein-schränkenden Hindernissen nachgeordnet. Beispielsweise wird ein Hindernis an dem, dem Rauchdetektor 7 vorgelagerten Schutzgitter 6 durch den vor der Eintrittsöffnung 7a des Rauchdetektors 7 angeordneten Luftdrucksensor 2 und den im überwachten Raum befindlichen Luftdrucksensor 1 ermittelt. Ein derartiges Hindernis kann auch durch den im Rauchdetektor 7 angeordneten Luftdrucksensor 3 und den im überwachten Raum 4 befindlichen Luftdrucksensor 1 ermittelt werden. Hingegen wird ein die Eintrittsöffnung 7a des Rauchdetektors 7 blockierendes Hindernis durch den im überwachten Raum 4 angeordneten Luftdrucksensor 3 und den vor Eintrittsöffnung 7a des Rauchdetektors 7 angeordneten Luftdrucksensor 2 ermittelt.

Der in Fig. 2 dargestellte Rauchdetektor 7 weist neben seiner Raucheintrittsöffnung 7a auch eine Rauchaustrittsöffnung 7b auf. Beiden Öffnungen ist ein Rohr vorgeschaltet, und zwar der Raucheintrittsöffnung 7a das Rohr 10 und der Rauchaustrittsöffnung 7b das Rohr 11. Während es sich bei dem Rohr 11 um ein normales Rauchaustrittsrohr mit zwei stirnseitigen Öffnungen handelt, ist das Rohr 10 zusätzlich mit einer Vielzahl von Löchern in seiner Rohrwand versehen, durch welche auch ein Raucheintritt in das Rohr quer zu seiner Rohrwand ermöglicht wird. Durch ein, die Rohre 10 und 11 enthaltendes Rohrsystem wird dem Rauchdetektor 7 über seine Raucheintrittsöffnung 7a ein Rauchumfang zugeführt, der gegenüber dem aus Fig. 1 ersichtlichen Rauchdetektor 7 wesentlich erhöht ist. Wird das Rohr 10 durch Abdeckungen, verklebungen oder dergleichen blockiert, so kann dieser Umstand durch den sich bildenden Luftdruckunterschied mit den Luftdrucksensoren 1 und 2 in oben beschriebener Weise ermittelt werden.

Die Vorrichtung ist auch für eine Anwendung in einem Flugzeugfrachtraum zur Erkennung und Verhinderung von durch Ladung zugestellten Rauchdetektoren 7 vorgesehen.

## Patentansprüche

1. Vorrichtung zur visuellen Inspektion eines in einem Flugzeug angeordneten Rauchdetektors, der vorzugsweise in dem Abluftkanal einer Flugzeugtoilette Anwendung findet, wobei der Rauchdetektor durch Hindernisse, wie insbesondere Abdeckungen, Verklebungen oder dergleichen, an seiner Eintrittsöffnung oder an einem vorgesehenen Schutzgitter in seiner Funktion eingeschränkt bzw. gehindert wird, **dadurch gekennzeichnet, dass** mindestens zwei Luftdrucksensoren (1, 2, 3) in der Nähe des Rauchdetektors (7) angeordnet sind, die aufgrund einer Abdeckung des Rauchdetektors (7) und / oder des Schutzgitters (6) auftretende Luftdruckunterschiede erfassen, und dass den Luftdrucksensoren (1, 2, 3) eine Auswerte- und Anzeigeeinrichtung zur Ermittlung und Anzeige von, den Rauchdetektor (7) in seiner Funktion einschränkenden Hindernissen nachgeordnet ist.

2. Vorrichtung nach Anspruch 1, **dadurch gekennzeichnet, dass** ein Luftdrucksensor (3) im Rauchdetektor (7) angeordnet ist.

3. Vorrichtung nach Anspruch 1 oder 2, **dadurch gekennzeichnet, dass** ein Luftdrucksensor (2) vor der Eintrittsöffnung (7a) des Rauchdetektors (7) vorgesehen ist.

4. Vorrichtung nach Anspruch 3, **dadurch gekennzeichnet, dass** der Luftdrucksensor (2) an der Innenwand (8a) einer Absaughaube (8) befestigt ist, die vor der Eintrittsöffnung des Rauchdetektors (7) angeordnet ist.

5. Vorrichtung nach Anspruch 1, 2, 3 oder 4, **dadurch gekennzeichnet, dass** ein Luftdrucksensor (1) innerhalb des von dem Rauchdetektor (7) überwachten Raumes (4) angeordnet ist.

6. Vorrichtung nach Anspruch 1, 3, 4 oder 5, **dadurch gekennzeichnet, dass** ein Hindernis an einem dem Rauchdetektor (7) vorgelagerten Schutzgitter (6) durch den vor der Eintrittsöffnung (7a) des Rauchdetektors (7) angeordneten Luftdrucksensor (2) und den im überwachten Raum (4) befindlichen Luftdrucksensor (1) ermittelt wird.

7. Vorrichtung nach Anspruch 1, 2 oder 5, **dadurch gekennzeichnet, dass** durch den im Rauchdetektor (7) angeordneten Luftdrucksensor (3) und den im überwachten Raum (4) befindlichen Luftdrucksensor (1) ein Hindernis an dem Schutzgitter (6), welches dem Rauchdetektor (7) vorgelagert ist, ermittelt wird.

8. Vorrichtung nach Anspruch 1, 2, 3 oder 4, **dadurch gekennzeichnet, dass** ein die Eintrittsöffnung (7a) des Rauchdetektors (7) blockierendes Hindernis durch den im überwachten Raum (4) angeordneten Luftdrucksensor (3) und den vor der Eintrittsöffnung (7a) des Rauchdetektors (7) angeordneten Luftdrucksensor (2) ermittelt wird.

9. Vorrichtung nach einem der Ansprüche 1 bis 8, **dadurch gekennzeichnet, dass** ein Rauchdetektor (7) eine Raucheintrittsöffnung (7a) und eine Rauchaustrittsöffnung (7b) aufweist, dass beiden Öffnungen (7a, 7b) jeweils Rohr (10, 11) vorgeschaltet ist, und dass das vor der Raucheintrittsöffnung (7a) angeordnete Rohr (10) in seiner Außenwand eine Vielzahl von Löchern aufweist.

10. Vorrichtung nach einem der Ansprüche 1 bis 9, **dadurch gekennzeichnet, dass** eine Anwendung der Vorrichtung im Frachtraum eines Flugzeuges zur Erkennung und Verhinderung von durch Ladung zugestellte und damit abdeckende Rauchdetektoren (7) vorgesehen ist.

## Claims

1. Device for visually inspecting a smoke detector disposed in an aircraft and used preferably in the exhaust air duct of an aircraft toilet, wherein the smoke detector is functionally restricted and/or impeded by obstacles, such as in particular covers, affixed articles or the like, at its inlet opening or at a provided protective grille, **characterized in that** at least two air pressure sensors (1, 2, 3) are disposed in the vicinity of the smoke detector (7) and detect air pressure differences that arise because of covering of the smoke detector (7) and/or of the protective grille (6), and that disposed downstream of the air pressure sensors (1, 2, 3) is an evaluation and display device for determining and displaying obstacles restricting the function of the smoke detector (7).

2. Device according to claim 1, **characterized in that** one air pressure sensor (3) is disposed in the smoke detector (7).

3. Device according to claim 1 or 2, **characterized in that** one air pressure sensor (2) is provided in front of the inlet opening (7a) of the smoke detector (7).

4. Device according to claim 3, **characterized in that** the air pressure sensor (2) is fastened to the inner wall (8a) of an extraction hood (8), which is disposed in front of the inlet opening of the smoke detector (7).

5. Device according to claim 1, 2, 3 or 4, **characterized in that** one air pressure sensor (1) is disposed inside the area (4) monitored by the smoke detector (7).

6. Device according to claim 1, 3, 4 or 5, **characterized in that** an obstacle at a protective grille (6) mounted in front of the smoke detector (7) is determined by means of the air pressure sensor (2) disposed in front of the inlet opening (7a) of the smoke detector (7) and by means of the air pressure sensor (1) situated in the monitored area (4).

7. Device according to claim 1, 2 or 5, **characterized in that** an obstacle at the protective grille (6) mounted in front of the smoke detector (7) is determined by means of the air pressure sensor (3) disposed in the smoke detector (7) and by means of the air pressure sensor (1) situated in the monitored area (4).

8. Device according to claim 1, 2, 3 or 4, **characterized in that** an obstacle blocking the inlet opening (7a) of the smoke detector (7) is determined by means of the air pressure sensor (3) disposed in the monitored area (4) and by means of the air pressure sensor (2) disposed in front of the inlet opening (7a) of the smoke detector (7).

9. Device according to one of claims 1 to 8, **characterized in that** a smoke detector (7) has a smoke inlet opening (7a) and a smoke outlet opening (7b), that disposed in front of each opening (7a, 7b) is a pipe (10, 11), and that the pipe disposed in front of the smoke inlet opening (7a) has a plurality of holes in its outer wall.

10. Device according to one of claims 1 to 9, **characterized in that** a use of the device in the cargo area of an aircraft is provided for detecting and preventing the blocking and hence covering of smoke detectors (7) by cargo.

## Revendications

1. Dispositif d'inspection visuelle d'un détecteur de fumée installé dans un avion, de préférence dans la conduite d'évacuation d'air de toilettes de l'avion, la fonction du détecteur de fumée étant restreinte ou empêchée par des obstacles, notamment des recouvrements, des adhérences ou des éléments analogues, au niveau de son orifice d'entrée ou d'une grille de protection prévue, **caractérisé en ce qu'**au moins deux capteurs de pression d'air (1, 2, 3) sont disposés à proximité du détecteur de fumée (7) et détectent des différences de pression d'air provoquées par un recouvrement du détecteur de fumée (7) et/ou de la grille de protection (6), et **en ce qu'**un dispositif de traitement et de signalisation est branché à la suite des capteurs de pression d'air (1, 2, 3), afin de détecter et signaler des obstacles restreignant la fonction du détecteur de fumée (7).

2. Dispositif selon la revendication 1, **caractérisé en ce qu'**un capteur de pression atmosphérique (3) est disposé dans le détecteur de fumée (7).

3. Dispositif selon la revendication 1 ou 2, **caractérisé en ce qu'**un capteur de pression d'air (2) est prévu devant l'orifice d'entrée (7a) du détecteur de fumée (7).

4. Dispositif selon la revendication 3, **caractérisé en ce que** le capteur de pression d'air (2) est fixé à la paroi intérieure (8a) d'une hotte aspirante (8) qui est disposée devant l'orifice d'entrée du détecteur de fumée (7).

5. Dispositif selon la revendication 1, 2, 3 ou 4, **caractérisé en ce qu'**un capteur de pression d'air (1) est disposé à l'intérieur du local (4) surveillé par le détecteur de fumée (7).

6. Dispositif selon la revendication 1, 3, 4 ou 5, **caractérisé en ce qu'**un obstacle, se trouvant sur une grille de protection (6) placée devant le détecteur de fumée (7), est détecté par le capteur de pression d'air (2) disposé devant l'orifice d'entrée (7a) du détecteur de fumée (7) et par le capteur de pression d'air (1) disposé dans le local (4) surveillé.

7. Dispositif selon la revendication 1, 2 ou 5, **caractérisé en ce que** le capteur de pression d'air (3) disposé dans le détecteur de fumée (7) et le capteur de pression d'air (1) disposé dans le local (4) surveillé détectent un obstacle sur la grille de protection (6) qui est placée devant le détecteur de fumée (7).

8. Dispositif selon la revendication 1, 2, 3 ou 4, **caractérisé en ce qu'**un obstacle bloquant l'orifice d'entrée (7a) du détecteur de fumée (7) est détecté par le capteur de pression d'air (3) disposé dans le local (4) surveillé et par le capteur de pression d'air (2) disposé devant l'orifice d'entrée (7a) du détecteur de fumée (7).

9. Dispositif selon une des revendications 1 à 8, **caractérisé en ce qu'**un détecteur de fumée (7) présente un orifice (7a) d'entrée de fumée et un orifice (7b) de sortie de fumée, **en ce qu'**un tube (10, 11) est placé respectivement devant les deux orifices (7a, 7b) et **en ce que** le tube (10) disposé devant l'orifice (7a) d'entrée de fumée présente une pluralité de trous dans sa paroi extérieure.

10. Dispositif selon une des revendications 1 à 9, **caractérisé en ce qu'**il est prévu d'utiliser le dispositif dans la soute à fret d'un avion, afin d'identifier des détecteurs de fumée (7) masqués par des charges et donc recouverts et d'empêcher un tel recouvrement.
